# EUROPÄISCHE PATENTSCHRIFT

(11) **EP 0 904 152 B1**
(45) Veröffentlichungstag und Bekanntmachung des Hinweises auf die Patenterteilung: **08.05.2002**
(21) Anmeldenummer: 97930307.0
(22) Anmeldetag: 12.06.1997
(51) Int. Cl.: B01L 3/02

(54) **PIPETTIERHILFE**
PIPETTING AID
AUXILIAIRE DE PIPETTAGE

(30) Priorität: 13.06.1996 DE 19623538
(43) Veröffentlichungstag der Anmeldung: 31.03.1999
(73) Patentinhaber: november Aktiengesellschaft Gesellschaft für Molekulare Medizin, 91056 Erlangen (DE)
(72) Erfinder: Bertling, Wolf, Dr., 91056 Erlangen (DE)
(74) Vertreter: Gassner, Wolfgang, Dr.
(86) Internationale Anmeldenummer: DE9701183
(87) Internationale Veröffentlichungsnummer: WO9747389

(56) Entgegenhaltungen:
- CH-A- 381 891
- DE-C- 950 035
- DE-U- 9 205 961

## Beschreibung

Die Erfindung betrifft eine Pipettierhilfe, die ein gasdichtes Einlegen der Pipette in die Pipettierhilfe ohne durch den Handhabenden aufzuwendenden Anpreßdruck ermöglicht.

Nach dem Stand der Technik bekannte Pipettierhilfen besitzen ein im wesentlichen aus weichem Kunststoff oder Gummi bestehendes Ansatzteil, welches für die Aufnahme von Pipetten geeignet ist. Das für die Aufnahme in die Pipettierhilfe vorgesehene Endteil gängiger Pipetten weist üblicherweise einen Außendurchmesser von etwa 7 mm auf und kann in der Regel 1 bis 2 cm weit in das Ansatzteil bzw. den Hals der Pipettierhilfe gesteckt werden. Um das Einstecken zu erleichtern, ist das Ansatzteil der Pipettierhilfe im Bereich seiner Öffnung konisch ausgebildet. Durch Andruck des Endteils der Pipetten gegen die konische Öffnung wird das Endteil in das Ansatzteil der Pipettierhilfe geschoben. Dabei schließt der weiche Kunststoff oder Gummi sich dicht um das Endteil der Pipette.

Bei Peläusbällen und ähnlichen Pipettierhilfen ist das Ansatzteil nicht konisch ausgebildet. Hier ist ein äußerer Gummiwulst vorgesehen, der einen geringfügig kleineren Innendurchmesser als den Außendurchmesser des Endteils der Pipette aufweist. Um das Endteil der Pipette in das Ansatzteil einzuführen, muß hier ein Druck bzw. Anpreßdruck überwunden werden, um die erforderliche gasdichte Aufnahme des Endteils der Pipette in der Pipettierhilfe zu gewährleisten. Beim Einstekken der Pipette in die Pipettierhilfe unter Druck kommt es immer wieder vor, daß insbesondere aus Glas hergestellte Pipetten brechen. Das kann in ungünstigen Fällen zu schweren Verletzungen des Handhabenden führen.

Aus der DE 950 035 C ist eine Pipettierhilfe bekannt, bei der Klemmelemente durch ein damit verbundenes Halteelement in ihrer Lage relativ zu einander veränderbar sind. Mittels der Klemmmelemente wird eine Pipette gehalten, so daß deren breite Öffnung an einem Trichter anliegt. Der Trichter wiederum steht mit einer Saugvorrichtung in Verbindung.

Aufgabe der vorliegenden Erfindung ist es, die Nachteile des Stands der Technik zu beseitigen. Insbesondere soll eine Pipettierhilfe angegeben werden, mit der die Verletzungsgefahr beim Einstekken der Pipette in die Pipettierhilfe vermindert wird.

Diese Aufgabe wird durch die Merkmale des Anspruchs 1 gelöst. Zweckmäßige Ausgestaltungen der Erfindung ergeben sich aus den Merkmalen der Ansprüche 2 bis 9.

Nach Maßgabe der Erfindung ist eine Pipettierhilfe, insbesondere ein Peläusball, vorgesehen, die ein gasdichtes Einlegen der Pipette in die Pipettierhilfe ohne durch den Handhabenden auf zuwendenden Anpreßdruck ermöglicht, wobei Spreizelemente in einen aus weichem Gummi oder Kunststoff hergestellten Öffnungswulst der Pipettierhilfe eingegossen sind, und wobei die Spreizelemente durch Spannelemente so in ihrer Lage relativ zueinander veränderbar sind, daß der Öffnungswulst zum Einlegen der Pipette weitbar ist. Die vorgeschlagene Vorrichtung ermöglicht es dem Handhabenden, das Endteil der Pipette ohne Aufbringen eines nennenswerten Anpreßdrucks in das Ansatzteil der Pipettierhilfe einzustecken. Dadurch wird ein Bruch von insbesondere aus Glas hergestellten Pipetten beim Einstecken vermieden. Die Verletzungsgefahr wird vermindert.

Nachfolgend werden Ausführungsbeispiele der Erfindung anhand der Zeichnung näher erläutert. Hierin zeigen:
- Fig. 1: eine perspektivische Darstellung eines ersten Ausführungsbeispiels der Vorrichtung und
- Fig. 2: eine perspektivische Darstellung eines zweiten Ausführungsbeispiels der Vorrichtung.

In Fig. 1 ist ein erstes Ausführungsbeispiel der Vorrichtung in perspektivischer Darstellung gezeigt. Der Deutlichkeit halber ist die Pipettierhilfe, in deren Hals die Vorrichtung üblicherweise eingegossen ist, weggelassen worden. Die Vorrichtung besteht aus zwei Spreizelementen 2, die jeweils mit in Form eines gebogenen Streifens ausgebildeten Spannelementen 3 an deren erstem Ende E1 verbunden sind. Die Spreizelemente 2 weisen jeweils einen halbkreisförmig ausgebildeten Abschnitt 2a auf. Der Abschnitt 2a ist in den Öffnungswulst der Pipettierhilfe (hier nicht dargestellt) eingegossen. Die Spannelemente 3 weisen jeweils eine schlitzartig ausgebildete Ausnehmung 5 auf. Sie sind so angeordnet, daß sie mit ihrem Außendurchmesser aneinander anliegen. Auf diese Weise bilden die Ausnehmungen 5 einen Durchgang für eine Hohlverbindung 1. Ferner weisen die Spannelemente 3 als Druckpunkte dienende Verdickungen 4 auf. In dem hier gezeigten Ausführungsbeispiel sind die Spannelemente als Spannfedern ausgebildet, die aus Federstahl hergestellt sind.

Fig. 2 zeigt in perspektivischer Darstellung ein weiteres Ausführungsbeispiel der Vorrichtung. Die Spreizelemente 2 sind jeweils mit dem ersten Ende E1 eines Spannelements 3 verbunden. Die zweiten Enden E2 der beiden Spannelemente sind mit einem steifen Ring 6 verbunden, der in den Hals der Pipettierhilfe eingegossen ist. Die Spreizelemente 2 weisen an ihren Außenseiten Verdickungen 4 auf, die als Druckpunkte zum Zusammendrücken der Spreizelemente dienen. Zwischen den Spreizelementen 2 und einer durch die Verdickungen 4 gebildeten Ebene befindet sich ein weiterer steifer Ring 7, welcher ebenfalls in den Hals der Pipettierhilfe eingegossen ist. Der weitere steife Ring 7 kann mit den Spannelementen 3 verbunden sein. Die Spannelemente 3 sind hier aus einem Feder- bzw. Spanndraht hergestellt.

Die Funktion der Vorrichtung ist folgende:

Bei Druck auf die Verdickungen 4 werden die Spreizelemente 2 durch die Spannelemente 3 auseinanderbewegt. Das bewirkt eine radiale Aufweitung des Öffnungwulstes der Pipettierhilfe. Wegen dieser Aufweitung ist es zum Einstecken des Endteils der Pipette in die Pipettierhilfe nicht mehr erforderlich, einen Druck auf die Pipette auszuüben. Dadurch wird ein Brechen insbesondere von Glaspipetten beim Einstecken vermieden.

### Bezugszeichenliste

- 1: Hohlverbindung
- 2: Spreizelement
- 2 a: halbkreisförmiger Abschnitt
- 3: Spannelement
- 4: Verdickung
- 5: Ausnehmung
- 6: steifer Ring
- 7: weiterer steifer Ring

- E1: erstes Ende der Spannelement
- E2: zweites Ende der Spannelement

## Patentansprüche

1. Pipettierhilfe, insbesondere Peläusball, die ein gasdichtes Einlegen einer Pipette in die Pipettierhilfe ohne durch den Handhabenden aufzuwendenden Anpreßdruck ermöglicht, wobei Spreizelemente (2) in einen aus weichem Gummi oder Kunststoff hergestellten Öffnungswulst der Pipettierhilfe eingegossen sind, und wobei die Spreizelemente (2) durch Spannelemente (3) so in ihrer Lage relativ zueinander veränderbar sind, daß der Öffnungswulst zum Einlegen der Pipette weitbar ist.

2. Pipettierhilfe nach Anspruch 1, wobei zwei Spreizelemente (2) vorgesehen sind.

3. Pipettierhilfe nach einem der vorhergehenden Ansprüche, wobei die Spreizelemente (2) einen im wesentlichen halbkreisförmig ausgebildeten Abschnitt (2a) aufweisen.

4. Pipettierhilfe nach einem der vorhergehenden Ansprüche, wobei jedes der Spreizelemente (2) mit jeweils einem ersten Ende (E1) eines Spannelements (3) verbunden ist.

5. Pipettierhilfe nach einem der vorhergehenden Ansprüche, wobei die Spannelemente (3) aus einem Federstahl hergestellt sind.

6. Pipettierhilfe nach Anspruch 5, wobei die Spannelemente (3) in Form eines gebogenen Streifens ausgebildet und so angeordnet sind, daß sie mit ihrem Außenradius aneinanderliegen.

7. Pipettierhilfe nach Anspruch 6, wobei die Spannelemente (3) eine Ausnehmung (5) aufweisen.

8. Pipettierhilfe nach einem der Ansprüche 1 bis 5, wobei die Spannelemente (3) jeweils an ihrem zweiten Ende (E2) mit einem in einen Hals der Pipettierhilfe eingegossen steifen Ring (6) verbunden sind.

9. Pipettierhilfe nach Anspruch 8, wobei in der Nähe des Öffnungswulsts ein weiterer steifer Ring (7) in den Hals der Pipettierhilfe eingegossen ist.

## Claims

1. A pipetting aid, in particular a Peläus ball, which permits gastight insertion of a pipette into the pipetting aid without contact pressure having to be exerted by the person handling it, in which expansion elements (2) are cast into an aperture bead of the pipetting aid made from soft rubber or plastic, and in which the positions of the expansion elements (2) relative to one another can be altered by tensioning elements (3) so that the aperture bead can be widened for the insertion of the pipette.

2. A pipetting aid according to Claim 1, in which two expansion elements (2) are provided.

3. A pipetting aid according to one of the preceding Claims, in which the expansion elements (2) have an essentially semicircle-shaped section (2a).

4. A pipetting aid according to one of the preceding Claims, in which each of the expansion elements (2) is connected in each case to a first end (E1) of a tensioning element (3).

5. A pipetting aid according to one of the preceding Claims, in which the tensioning elements (3) are made of a spring steel.

6. A pipetting aid according to Claim 5, in which the tensioning elements (3) are constructed in the form of a curved strip and are arranged in such a way that they bear against one another with their external radius.

7. A pipetting aid according to Claim 6, in which the tensioning elements (3) have a recess (5).

8. A pipetting aid according to one of Claims 1 to 5, in which the tensioning elements (3) are in each case connected at their second end (E2) to a rigid ring (6) which is cast into a neck of the pipetting aid.

9. A pipetting aid according to Claim 8, in which a further rigid ring (7) is cast into the neck of the pipetting aid in the vicinity of the aperture bead.

## Revendications

1. Auxiliaire de pipetage, notamment une poire aspiratrice, qui permet une insertion étanche aux gaz d'une pipette dans l'auxiliaire de pipetage sans exercer de pression de serrage, des éléments d'expansion (2) étant moulés dans un boudin d'ouverture en caoutchouc ou en plastique de l'auxiliaire de pipetage, et la position des éléments d'expansion (2) l'un par rapport à l'autre pouvant être modifiée au moyen d'éléments de serrage (3) de telle sorte que le boudin d'ouverture puisse être écarté pour insérer la pipette.

2. Auxiliaire de pipetage selon la revendication 1, dans lequel deux éléments d'expansion (2) sont prévus.

3. Auxiliaire de pipetage selon l'une des revendications précédentes, dans lequel les éléments d'expansion (2) présentent une section (2a) de forme essentiellement semi-circulaire.

4. Auxiliaire de pipetage selon l'une des revendications précédentes, dans lequel chacun des éléments d'expansion (2) est raccordé respectivement à une première extrémité (E1) d'un élément de serrage (3).

5. Auxiliaire de pipetage selon l'une des revendications précédentes, dans lequel les éléments de serrage (3) sont fabriqués en acier à ressorts.

6. Auxiliaire de pipetage selon la revendication 5, dans lequel les éléments de serrage (3) sont formés comme une bande incurvée et sont disposés de telle sorte qu'ils sont en appui l'un contre l'autre par leur rayon extérieur.

7. Auxiliaire de pipetage selon la revendication 6, dans lequel les éléments de serrage (3) présentent un évidement (5).

8. Auxiliaire de pipetage selon l'une des revendications 1 à 5, dans lequel les éléments de serrage (3) sont raccordés respectivement sur leur deuxième extrémité (E2) à un anneau (6) rigide moulé dans le col de l'auxiliaire de pipetage.

9. Auxiliaire de pipetage selon la revendication 8, dans lequel un autre anneau rigide (7) est moulé dans le col de l'auxiliaire de pipetage à proximité du boudin d'ouverture.
